# EUROPÄISCHE PATENTSCHRIFT

(11) **EP 1 955 614 B1**
(45) Veröffentlichungstag und Bekanntmachung des Hinweises auf die Patenterteilung: **22.12.2010**
(21) Anmeldenummer: 08002555.4
(22) Anmeldetag: 12.02.2008
(51) Int. Cl.: A47C 23/06, A47C 23/00

(54) **Federelement für eine Untermatratze**
Spring element for an under mattress
Elément à ressort pour un sommier

(30) Priorität: 12.02.2007 DE 202007002048 U
(43) Veröffentlichungstag der Anmeldung: 13.08.2008
(73) Patentinhaber: Diemer & Dr. Jaspert GbR, 85630 Grasbrunn (DE)
(72) Erfinder: Diemer, Gregor, 85456 Wartenberg (DE); Jaspert, Bodo F., 85630 Grasbrunn (DE)
(74) Vertreter: Manitz, Finsterwald & Partner GbR

(56) Entgegenhaltungen:
- DE-U1- 9 405 042
- DE-U1- 20 318 336
- FR-A- 2 287 194
- FR-A- 2 670 101

## Beschreibung

Die vorliegende Erfindung betrifft ein Federelement für eine Untermatratze mit in der Liegefläche angeordneten Einzelstützelementen anstelle von Federleisten, mit einer Basis, einer von der Basis beabstandeten Stützfläche und einem zwischen Basis und Stützfläche angeordneten Federkörper, wobei die Stützfläche mindestens zwei Teile umfasst, die derart über mindestens ein an der Basis um eine in einer zur Basis parallelen Ebene gelegene Achse verkippbar gelagertes Wippenelement miteinander verbunden sind, dass bei Einfedern eines Teils der Stützfläche in Richtung auf die Basis der andere Teil der Stützfläche von der Basis wegbewegt wird und umgekehrt.

Derartige Federelemente werden beispielsweise als Teil einer Untermatratze mit einer Vielzahl von über mindestens einen Teil der Untermatratze verteilt angeordneten, voneinander unabhängigen derartigen Federelementen zur Abstützung einer Obermatratze eingesetzt. In Untermatratzen ersetzen sie in den entsprechenden Bereichen die herkömmlichen Federleisten und bringen den Vorteil einer praktisch quasi-punktelastischen Abstützung mit sich.

Eine gute punktelastische Abstützung kann auch mit Wasserbetten erreicht werden. Diese haben aber unter anderem den Nachteil einer schlechten Belüftung.

Die FR 2 287 194 A offenbart ein Federelement gemäß dem Oberbegriff des Anspruchs 1. Weiterer Stand der Technik ist aus der DE 203 18 336 U1 bekannt.

Der Erfindung liegt die Aufgabe zugrunde, die Abstützeigenschaften der bekannten Federelemente zu verbessern.

Die Aufgabe wird durch ein Federelement gemäß Anspruch 1 gelöst. Weiterbildungen und bevorzugte Ausführungsformen der Erfindung sind in den abhängigen Ansprüchen angegeben.

Durch das Vorsehen eines Wippenelements zur Abstützung von zwei oder mehr Teilen der Stützfläche ergibt sich eine noch bessere punktelastische Abstützung, insbesondere eine noch bessere Nachbildung der Körperkontur einer auf der Matratze oder Untermatratze liegenden Person. Durch das Wippenelement kann nämlich erreicht werden, dass sich bei Belastung eines Teils der Stützfläche dieser Teil absenkt und ein anderer Teil zugleich angehoben wird. Die Gesamtauslenkung zwischen abgesenktem und angehobenem Teil ist dadurch entsprechend erhöht. Dies hat auch den Vorteil, dass bei geringer Bauhöhe eine hohe Auslenkung erreicht werden kann. Durch die Wippenfunktion ergibt sich außerdem ein interaktiver Ausgleich ähnlich wie bei einem Wasserbett, also ein optimaler Körperkonturausgleich, wobei jedoch eine gute Belüftung möglich ist. Die Stützfunktion ergibt sich also nicht nur durch die federnde Wirkung des Federelements sondern auch durch die Querverteilung der aufgenommenen Kräfte. Durch die mögliche Verringerung der Bauhöhe können außerdem Kosten und Gewicht eingespart werden.

Bei Ausgestaltung des Federelements derart, dass das Wippenelement um genau eine Achse verkippbar ist, ergibt sich eine einfache Wippfunktion. Darüber hinaus ist es möglich, Wippenelement um zwei zueinander senkrechte, in einer zur Basis parallelen Ebene gelegene Achsen verkippbar auszugestalten, oder um jede beliebige in einer solchen Ebene gelegene Achse. Dadurch ergibt sich entweder eine zweifache Wippenfunktion oder eine Vielfachwippenfunktion. Damit kann eine noch bessere Körperkonturanpassung erreicht werden.

Sowohl die Verbindungen zwischen dem Wippenelement und der Basis, dem Wippenelement und einem Teil der Stützfläche als auch die Wippenelemente selbst können elastisch ausgebildet sein. Damit kann eine optimale Einstellung der Federfunktion und der Kräfteverteilung erreicht werden. Durch die Verkippbarkeit der Teile der Stützfläche gegenüber den Wippenelementen kann außerdem erreicht werden, dass die Teile der Stützfläche in einer Ebene bleiben, wenn die Federelemente einfedern. Es ist aber auch eine Verkippung der Teile der Stützfläche gegenüber der Liegefläche möglich. Das erfindungsgemäße Federelement kann grundsätzlich auch als Kern für Federkernmatratzen eingesetzt werden.

Weitere vorteilhafte Ausgestaltungen der Erfindung ergeben sich aus den Unteransprüchen.

Ausführungsbeispiele der Erfindung sind in den Zeichnungen dargestellt und werden nachfolgend beschrieben. Es zeigen, jeweils in schematischer Darstellung
- Fig. 1: eine perspektivische Ansicht eines erfindungsgemäßen Federelements,
- Fig. 2: eine Draufsicht auf das Federelement von Fig. 1,
- Fig. 3: eine Ansicht der Längsseite des Federelements von Fig. 1,
- Fig. 4: eine Ansicht der Schmalseite des Federelements von Fig. 1,
- Fig. 5: eine perspektivische Ansicht des Federelements von Fig. 1 auf einer Latte und mit Deckplatten,
- Fig. 6: drei auf einer Latte angeordnete Federelemente gemäß Fig. 1 mit Deckplatten in perspektivischer Ansicht,
- Fig. 7: eine Variante des erfindungsgemäßen Federelements zur Verwendung in einer Federkernmatratze,
- Fig. 8: eine Seitenansicht des Federelements von Fig. 7 in eingefedertem Zustand,
- Fig. 9: eine Seitenansicht des Federelements von Fig. 7, eingebaut in eine Matratze,
- Fig. 10: eine weitere Variante des erfindungsgemäßen Federelements in perspektivischer Ansicht,
- Fig. 11: noch eine Variante eines erfindungsgemäßen Federelements in perspektivischer Ansicht,
- Fig. 12: eine Seitenansicht des Federelements von Fig. 11,
- Fig. 13: eine Draufsicht auf das Federelement von Fig. 11,
- Fig. 14: eine weitere Variante eines erfindungsgemäßen Federelements in perspektivischer Ansicht,
- Fig. 15: noch eine Variante eines erfindungsgemäßen Federelements in perspektivischer Ansicht und
- Fig. 16: eine Seitenansicht des Federelements von Fig. 15.

Das in den Fig. 1 bis 4 dargestellte Federelement umfasst eine Basis 1, ein daran angeordnetes Wippenelement 2 und zwei Teile 3₁ und 3₂, die gemeinsam eine Stützfläche 3 des Federelements bilden. Das Wippenelement 2 umfasst zwei Streben 4, 5, die auf je einer Seite der Basis 1 angeordnet und mit dieser über je eine Verbindungsstrebe 6, 7 verbunden sind. Das gesamte Federelement ist einstückig aus Kunststoff hergestellt, insbesondere durch Spritzgießen. Das heißt, die Teile 3₁ und 3₂ der Stützfläche 3 sind an die Enden 8, 9 der Streben 4, 5 angeformt.

Die Streben 4, 5 des Wippenelements 2 sind in sich biegeelastisch, jedoch torsionssteif ausgebildet und bilden dadurch einen Federkörper. Die Verbindungsstreben 6, 7 sind torsionselastisch ausgebildet und ermöglichen dadurch ein Verkippen des Wippenelements 2 um die durch die Verbindungsstreben 6, 7 gehende gemeinsame, in der Ebene der Basis 1 gelegene Achse I. Auch die Verbindung zwischen den Enden 8, 9 der Streben 4, 5 des Wippenelements mit den beiden Teilen 3₁ und 3₂ der Stützfläche 3 ist torisionselastisch ausgebildet, so dass die Teile 3₁ und 3₂ der Stützfläche 3 gegenüber dem Wippenelement 2 verkippbar sind. Durch entsprechende Wahl der jeweiligen Elastizitäten kann das elastische Verhalten des Federelements in gewünschter Weise eingestellt werden. Insbesondere kann das Verhältnis der Wippenfunktion zur Federelastizität des Federelements gewählt werden.

Bei Belastung beider Teile 3₁ und 3₂ der Stützfläche 3 in Richtung des Pfeils II wirkt das Federelement im Wesentlichen als herkömmliches Federelement, indem die Stützfläche 3 gegenüber der Basis 1 einfedert und sich beide Teile 3₁ und 3₂ der Stützfläche 3 absenken sowie nach Entlastung wieder anheben. Dabei verkippen die Teile 3₁ und 3₂ der Stützfläche 3 gegenüber dem Wippenelement 2, so dass die Stützfläche 3 insgesamt parallel zur Basis 1 bleibt. Wird dagegen nur ein Teil 3₁ oder 3₂ der Stützfläche 3 belastet, so verkippt das Wippenelement 2 entsprechend um die Achse I, so dass sich der belastete Teil 3₁ oder 3₂ der Stützfläche 3 absenkt, während sich der andere Teil entsprechend anhebt. Zugleich verformt sich auch in diesem Fall das Wippenelement 2 aufgrund seiner Elastizität, so dass zu der elastischen Kippbewegung eine elastische Verbiegung hinzukommt. Schließlich verkippen auch in diesem Fall die beiden Teile 3₁ und 3₂ relativ zum Wippenelement 2, so dass die Stützfläche 3 insgesamt wieder parallel zur Basis 1 bleibt.

Die Fig. 5 und 6 zeigen, wie das in den Fig. 1 bis 4 dargestellte Federelement auf einer Latte 10 angeordnet werden kann, nämlich insbesondere längs oder quer. Damit können unterschiedliche Eigenschaften einer Liegefläche, je nach Bedarf, realisiert werden. Zudem zeigen die Fig. 5 und 6, das die Federelemente von Fig. 1 bis 4 mit Deckplatten 11 versehen werden können. Die Deckplatten 11 sind mit den Teilen 3₁ und 3₂ der Stützfläche 3 insbesondere lösbar verbindbar, beispielsweise durch eine Schnapp-Rast-Verbindung oder eine Bajonettverbindung. In entsprechender Weise kann die Basis 1 lösbar mit der Latte 10 verbindbar sein, wobei die bevorzugt angeformten Bajonettverbindungselemente 25 an den Stützflächenteilen 3₁, 3₂ zu den Bajonettverbindungselementen 26 an der Basis 1 komplementär ausgebildet sind. Die Deckplatten 11 können grundsätzlich aber auch an das Federelement angeformt werden bzw. die Teile 3₁ und 3₂ der Stützfläche 3 können selbst als Deckplatten ausgebildet sein. Fig. 6 zeigt außerdem noch verschiedene Kipp- und Wippstellungen der Federelemente.

Das in den Fig. 7 bis 9 dargestellte Federelement umfasst wieder eine Basis 1, die hier als Stab ausgebildet ist, sowie mehrere Wippenelemente 2, die jeweils strebenartig ausgebildet sind und in der Mitte eine Durchtrittsöffnung 12 aufweisen, durch welche der die Basis 1 bildende Stab hindurchgeführt ist. An ihren Enden 8, 9 tragen die Wippenelemente 2 jeweils angeformte Stützflächen 3₁ und 3₂, die jeweils sechs runde Platten 13 umfassen, von denen jeweils drei auf einer Strebe 14 angeordnet sind. Die beiden Streben 14 verlaufen zueinander parallel und sind über eine Querstrebe 15 miteinander verbunden. Die Querstrebe 15 ist wiederum mit dem zugehörigen Ende 8, 9 der Wippe 2 verbunden. Auch dieses Federelement besteht aus Kunststoff und ist bevorzugt spritzgießgeformt. Die Verbindungen zwischen den Stützflächen 3₁ und 3₂ einerseits und dem Wippenelement 2 andererseits und das Wippenelement 2 selbst sind wieder elastisch ausgebildet. Auch die Basis 1 kann in sich elastisch oder aber starr ausgebildet sein. Falls die Basis 1 starr ist, kann zwischen dieser und dem Wippenelement 2 ein elastisches Element zwischengeschaltet sein.

Das in den Fig. 7 bis 9 dargestellte Federelement ist bevorzugt in Federkernmatratzen einsetzbar, wie dies in Fig. 9 gezeigt ist. Die Einfederung bei Belastung einer solchen Matratze ist in Fig. 8 dargestellt.

Das in Fig. 10 dargestellte Federelement umfasst wiederum eine Basis 1 und ein Wippenelement 2 sowie vier Teile 3₁ bis 3₄ einer Stützfläche 3. Das Wippenelement 2 umfasst hier vier bei der Basis 1 zusammenlaufende Streben 16, die mit der Basis 1 über eine Art Kugelgelenk 17 elastisch verbunden sind. Zudem sind die vier Streben 16 über einen Verbindungsring 18 miteinander verbunden. Die an den anderen Enden 19 der Streben 16 angeordneten Stützflächenteile 3₁ bis 3₄ umfassen jeweils zwei konzentrisch angeordnete Ringelemente 20, 21, die in dem gabelförmig ausgebildeten Ende 19 der Streben 16 kardanisch gelagert sind. Hierfür sind zwischen dem gabelförmigen Ende 19 der Streben 16 und dem äußeren Ring 20 sowie zwischen dem äußeren Ring 20 und dem inneren Ring 21 jeweils zwei Verbindungsstreben 22, 23 vorgesehen. Auf die Stützflächenteile 3₁ bis 3₄ sind Deckplatten 24 lösbar aufsetzbar.

Das Federelement ist wiederum aus Kunststoff bevorzugt im Spritzgießverfahren hergestellt. Alle genannten Verbindungen sind elastisch ausgebildet. Zudem sind die Streben 16 des Wippenelements 2 und der Verbindungsring 18 in sich elastisch ausgebildet. Die Stützflächenteile 3₁ bis 3₄ können somit jeweils unabhängig voneinander einfedern, wobei die anderen Stützflächenteile 3₁ bis 3₄ entsprechend verkippt und angehoben werden. Durch die kardanische Lagerung der Stützflächenteile 3₁ bis 3₄ können diese zur Basis 1 parallel verbleiben. Somit ist eine Verkippung um jede in der Ebene der Basis 1 gelegene Achse möglich.

Das in den Fig. 11 bis 13 dargestellte Federelement ist ähnlich aufgebaut wie das Federelement von Fig. 10. Das Federelement ist jedoch zweiseitig. Das heißt, auf beiden Seiten der Basis 1 ist ein Wippenelement 2 sowie eine aus vier Teilen 3₁ bis 3₄ gebildete Stützfläche 3 entsprechend Fig. 10 vorgesehen. An allen Stützflächenteilen 3₁ bis 3₄ ist wiederum eine Deckplatte 24 lösbar befestigbar. Ein solches Federelement ist bevorzugt wiederum in einer Federkernmatratze einsetzbar.

Das in Fig. 14 dargestellte Federelement baut auf dem Federelement der Fig. 1 bis 4 auf. Zusätzlich zu dem dort dargestellten Federelement bilden die beiden Teile 3₁ und 3₂ der Stützfläche 3 selbst wiederum die Basis 1' für jeweils ein weiteres Wippenelement 2'. Diese weiteren Wippenelemente 2' sind in Übereinstimmung mit dem Wippenelement 2 ausgebildet und an ihren Enden mit Teilen 3₁' und 3₂' einer Stützfläche 3' versehen. Auf diesen Teilen 3₁' und 3₂' der Stützfläche 3' sind Deckplatten 11 entsprechend den Fig. 5 und 6 lösbar befestigbar.

Bei diesem Federelement ergibt sich eine doppelte Wippenfunktion um zwei zueinander senkrechte Achsen I und I'. Damit können zusätzliche Einfederungs- und Verkippmöglichkeiten geschaffen werden, um eine noch bessere Anpassung an eine Körperkontur zu ermöglichen.

Eine mehrstufige Wippenfunktion weist auch das in den Fig. 15 und 16 dargestellte Federelement auf, welches auf den Federelementen der Fig. 10 bis 13 aufbaut; und zwar bilden die Stützflächenteile 3₁ bis 3₄ auf einer Seite des zweiseitigen Federelements wiederum ihrerseits die Basis 1' für ein weiteres Federelement mit Wippenelement 2' entsprechend dem Wippenelement 2 der Fig. 10 bis 13. Jedes dieser weiteren Wippenelemente 2' ist um jede beliebige Achse in der Ebene der zugehörigen Basis 1' verkippbar, so dass sich eine Vielzahl weiterer Wipp- und Verkippmöglichkeiten ergibt. Auch dieses Federelement besteht bevorzugt aus spritzgießgeformtem Kunststoff, wobei alle Verbindungen und die Wippenelementen 2, 2' elastisch ausgebildet sein können. Die Deckplatten 24 sind jeweils wieder bevorzugt lösbar mit den Stützflächenteilen 3₁' bis 3₁₆' verbindbar.

### Bezugszeichenliste

- 1, 1': Basis
- 2, 2': Wippenelement
- 3, 3': Stützfläche
- 3₁ - 34: Stützflächenteil
- 3₁' - 3₁₆': Stützflächenteil
- 4: Strebe
- 5: Strebe
- 6: Verbindungsstrebe
- 7: Verbindungsstrebe
- 8: Ende von 4, 5
- 9: Ende von 4, 5
- 10: Latte
- 11: Deckplatte
- 12: Ausnehmung
- 13: Platte
- 14: Strebe
- 15: Verbindungsstrebe
- 16: Strebe
- 17: Kugelgelenk
- 18: Verbindungsring
- 19: Ende von 16
- 20: Außenring
- 21: Innenring
- 22: Verbindungsstrebe
- 23: Verbindungsstrebe
- 24: Deckplatte
- 25: Bajonettverbindungselement
- 26: Bajonettverbindungselement
- I, I': Achse

## Patentansprüche

1. Federelement für eine Untermatratze mit in der Liegefläche angeordneten Einzelstützelementen anstelle von Federleisten, mit einer Basis (1), einer von der Basis (1) beabstandeten Stützfläche (3) und einem zwischen Basis (1) und Stützfläche (3) angeordneten Federkörper (2), wobei die Stützfläche (3) mindestens zwei Teile (3₁, 3₂) umfasst, die derart über mindestens ein an der Basis (1) um eine in einer zur Basis (1) parallelen Ebene gelegene Achse (I) verkippbar gelagertes Wippenelement (2) miteinander verbunden sind, dass bei Einfedern eines Teils (3₁) der Stützfläche (3) in Richtung auf die Basis der andere Teil (3₂) der Stützfläche (3) von der Basis wegbewegt wird und umgekehrt,
**dadurch gekennzeichnet, dass**
das Wippenelement (2) in sich elastisch verformbar ist.

2. Federelement nach Anspruch 1,
**dadurch gekennzeichnet, dass**
das Wippenelement (2) um genau eine Achse (I) verkippbar ist.

3. Federelement nach einem der vorhergehenden Ansprüche,
**dadurch gekennzeichnet, dass**
die Verbindung zwischen Basis (1, 1') und Wippenelement (2, 2') elastisch ausgebildet ist.

4. Federelement nach einem der vorhergehenden Ansprüche,
**dadurch gekennzeichnet, dass**
die Teile (3₁ - 3₄, 3₁' - 3₁₆') der Stützfläche (3, 3') gegenüber dem Wippenelement (2, 2') mindestens um eine in einer zur Basis (1, 1') parallelen Ebene gelegene Achse verkippbar sind.

5. Federelement nach einem der vorhergehenden Ansprüche,
**dadurch gekennzeichnet, dass**
die Verbindung zwischen dem Wippenelement (2, 2') und den Teilen (3₁ - 3₄, 3₁' - 3₁₆') der Stützfläche (3, 3') elastisch ausgebildet ist.

6. Federelement nach einem der vorhergehenden Ansprüche,
**dadurch gekennzeichnet, dass**
das Wippenelement (2, 2') strebenförmig ausgebildet ist.

7. Federelement nach einem der vorhergehenden Ansprüche,
**dadurch gekennzeichnet, dass**
das Wippenelement (2, 2') durch zwei je auf einer Seite der Basis (1, 1') angeordnete Streben (4, 5) gebildet ist.

8. Federelement nach Anspruch 7,
**dadurch gekennzeichnet, dass**
die Streben (4, 5) mit ihrem mittleren Abschnitt mit der Basis (1, 1') verbunden sind, und mit ihren Enden (8, 9) paarweise mit je einem Teil (3₁, 3₂) der Stützfläche (3).

9. Federelement nach Anspruch 8,
**dadurch gekennzeichnet, dass**
die beiden Teile (3₁, 3₂) der Stützfläche (3) jeweils zwischen zwei Enden (8, 9) der beiden Streben (4, 5) angeordnet sind.

10. Federelement nach einem der Ansprüche 6 bis 9,
**dadurch gekennzeichnet, dass**
die Streben (4, 5) biegeelastisch, aber torsionssteif ausgebildet sind.

11. Federelement nach einem der vorhergehenden Ansprüche,
**dadurch gekennzeichnet, dass**
das Wippenelement (2) über mindestens eine Torsionsverbindung (6, 7) mit der Basis (1) und/oder über mindestens eine Torsionsverbindung (8, 9) mit der Stützfläche (3) verbunden ist.

12. Federelement nach einem der vorhergehenden Ansprüche,
**dadurch gekennzeichnet, dass**
die Stützfläche (3) mindestens drei, insbesondere vier Teile (3₁ - 3₄) umfasst.

13. Federelement nach Anspruch 12,
**dadurch gekennzeichnet, dass**
das Wippenelement (2) um zwei zueinander senkrechte, in einer zur Basis (1) parallelen Ebene gelegene Achsen verkippbar ist.

14. Federelement nach Anspruch 12,
**dadurch gekennzeichnet, dass**
das Wippenelement (2) um jede beliebige, in einer zur Basis (1) parallelen Ebene gelegene Achse verkippbar ist.

15. Federelement nach Anspruch 14,
**dadurch gekennzeichnet, dass**
das Wippenelement (2) über eine Art Kugelgelenk (17) mit der Basis (1) verbunden ist.

16. Federelement nach einem der vorhergehenden Ansprüche,
**dadurch gekennzeichnet, dass**
mindestens ein Teil (3₁ - 3₄) der Stützfläche (3) seinerseits eine Basis (1') für ein weiteres derartiges Wippenelement (2') bildet, welches zwei Teile (3_{1'}, 3₂') einer weiteren Stützfläche (3') miteinander verbindet.

17. Federelement nach Anspruch 16,
**dadurch gekennzeichnet, dass**
das erste und das zweite Wippenelement (2, 2') über Kreuz angeordnete Achsen (I, I') aufweisen.

18. Federelement nach einem der vorhergehenden Ansprüche,
**dadurch gekennzeichnet, dass**
die Stützfläche (3, 3') als Deckplatte ausgebildet ist oder mit einer oder mehreren Deckplatten (11, 24) verbindbar ist.

19. Federelement nach einem der vorhergehenden Ansprüche,
**dadurch gekennzeichnet, dass**
das Federelement aus Kunststoff besteht.

20. Federelement nach Anspruch 19,
**dadurch gekennzeichnet, dass**
das Federelement einstückig geformt ist, insbesondere durch Spritzgießen.

21. Federelement nach einem der vorhergehenden Ansprüche,
**dadurch gekennzeichnet, dass**
an der oberen Stützfläche (3) und/oder der Basis (1) jeweils Bajonettverbindungselemente (25, 26) vorgesehen, insbesondere angeformt sind, wobei die Elemente (25) an der Stützfläche (3) zu den Elementen (26) an der Basis (1) bevorzugt komplementär ausgebildet sind.

22. Federelement nach einem der vorhergehenden Ansprüche,
**dadurch gekennzeichnet, dass**
auf der der Stützfläche (3) abgewandten Seite der Basis (1, 1') eine weitere von der Basis (1, 1') beabstandete Stützfläche (3') vorgesehen ist, die über einen weiteren Federkörper (2, 2') mit der Basis (1, 1') verbunden ist.

23. Federelement nach Anspruch 22,
**dadurch gekennzeichnet, dass**
die abgewandte Seite des Federelements ebenfalls gemäß einem der Ansprüche 1 bis 13 ausgebildet ist.

24. Federelement nach Anspruch 23,
**dadurch gekennzeichnet, dass**
es zur Basis (1, 1') symmetrisch ausgebildet ist.

## Claims

1. A spring element for an under-mattress having individual support elements arranged in the lying area instead of spring slats, having a base (1), a support surface (3) spaced apart from the base (1) and a spring body (2) arranged between the base (1) and the support surface (3), wherein the support surface (3) includes at least two parts (3₁, 3₂) which are mutually connected via at least one rocking element (2,) which is tiltably supported at the base (1) about an axis (I) lying in a plane parallel to the base (1), such that, on the deflection of one part (3₁) of the support surface (3) in the direction towards the base, the other part (3₂) of the support surface (3) is moved away from the base (1) and vice versa,
**characterised in that**
the rocking element (2) is elastically deformable in itself.

2. A spring element in accordance with claim 1, **characterised in that** the rocking element (2) is tiltable about precisely one axis (I).

3. A spring element in accordance with one of the preceding claims, **characterised in that** the connection between the base (1, 1') and the rocking element (2, 2') is elastic.

4. A spring element in accordance with any one of the preceding claims, **characterised in that** the parts (3₁ - 3₄, 3₁' - 3₁₆') of the support surface (3, 3') are tiltable with respect to the rocking element (2, 2') at least about an axis lying in a plane parallel to the base (1, 1').

5. A spring element in accordance with any one of the preceding claims, **characterised in that** the connection between the rocking element (2, 2') and the parts (3₁ - 3₄, 3₁' - 3₁₆') of the support surface (3, 3') is elastic.

6. A spring element in accordance with any one of the preceding claims, **characterised in that** the rocking element (2, 2') is made in strut shape.

7. A spring element in accordance with any one of the preceding claims, **characterised in that** the rocking element (2, 2') is formed by two struts (4, 5) each arranged on a side of the base (1, 1').

8. A spring element in accordance with claim 7, **characterised in that** the struts (4, 5) are connected at their middle portions to the base (1, 1') and at their ends (8, 9) pairwise to a respective part (3₁, 3₂) of the support surface (3).

9. A spring element in accordance with claim 8, **characterised in that** the two parts (3₁, 3₂) of the support surface (3) are each arranged between two ends (8, 9) of the two struts (4, 5).

10. A spring element in accordance with any one of the claims 6 to 9, **characterised in that** the struts (4, 5) are resiliently flexible, but torsionally stiff.

11. A spring element in accordance with any one of the preceding claims, **characterised in that** the rocking element (2) is connected via at least one torsion connection (6, 7) to the base (1) and/or via at least one torsional connection (8, 9) to the support surface (3).

12. A spring element in accordance with any one of the preceding claims, **characterised in that** the support surface (3) includes at least three, in particular four, parts (3₁ - 3₄).

13. A spring element in accordance with claim 12, **characterised in that** the rocking element (2) is tiltable abut two axes perpendicular to one another and lying in a plane parallel to the base (1).

14. A spring element in accordance with claim 12, **characterised in that** the rocking element (2) is tiltable in an axis lying in a plane parallel to the base (1).

15. A spring element in accordance with claim 14, **characterised in that** the rocking element (2) is connected to the base (1) via a kind of ball joint (17).

16. A spring element in accordance with any one of the preceding claims, **characterised in that** at least a part (3₁ - 3₄) of the support surface (3) for its part forms a base (1') for a further such rocking element (2') which connects two parts (3₁', 3₂') of a further support surface (3') to one another.

17. A spring element in accordance with claim 16, **characterised in that** the first and the second rocking elements (2, 2') have axes (I, I') arranged crossed over one another.

18. A spring element in accordance with any one of the preceding claims, **characterised in that** the support surface (3, 3') is made as a top plate or is connectable to one or more top plates (11, 24).

19. A spring element in accordance with any one of the preceding claims, **characterised in that** the spring element is made of plastic.

20. A spring element in accordance with claim 19, **characterised in that** the spring element is shaped in one piece, in particular by injection moulding.

21. A spring element in accordance with any one of the preceding claims, **characterised in that** respective bayonet connection elements (25, 26) are provided at the upper support surface (3) and/or at the base (1), with the elements (25) at the support surface (3) preferably being made complementary to the elements (26) at the base (1).

22. A spring element in accordance with any one of the preceding claims, **characterised in that** a further support surface (3') which is spaced apart from the base (1, 1') and which is connected to the base (1, 1') via a further spring body (2, 2') is provided at the side of the base (1, 1') remote from the support surface (3).

23. A spring element in accordance with claim 22, **characterised in that** the remote side of the spring element is likewise made in accordance with any one of the claims 1 to 13.

24. A spring element in accordance with claim 23, **characterised in that** it is made symmetrical to the base (1, 1').

## Revendications

1. Élément de ressort pour un sommier comprenant des éléments de soutien individuels agencés dans la surface de couchage au lieu de barrettes-ressorts, comprenant une base (1), une surface de soutien (3) écartée de la base (1) et un corps de ressort (2) agencé entre la base (1) et la surface de soutien (3), dans lequel la surface de soutien (3) comprend au moins deux parties (3₁, 3₂), qui sont reliées l'une à l'autre via au moins un élément à bascule (2) monté sur la base en basculement autour d'un axe (I) disposé dans un plan parallèle à la base (1) de telle manière que lors du débattement une partie (31) de la surface de soutien (3) est déplacée en direction de la base et l'autre partie (32) de la surface de soutien (3) est déplacée en éloignement de la base et inversement,
**caractérisé en ce que** l'élément à bascule (2) est déformable élastiquement en lui-même.

2. Élément de ressort selon la revendication 1,
**caractérisé en ce que** l'élément à bascule (2) est capable de basculer exactement autour d'un axe (I).

3. Élément de ressort selon l'une des revendications précédentes,
**caractérisé en ce que** la liaison entre la base (1, 1') et l'élément à bascule (2, 2') est réalisée élastique.

4. Élément de ressort selon l'une des revendications précédentes,
**caractérisé en ce que** les parties (3₁ - 3₄, 3₁'- 3₁₆') de la surface de soutien (3, 3') sont capables de basculer par rapport à l'élément de bascule (2, 2') au moins autour d'un axe disposé dans un plan parallèle à la base (1, 1').

5. Élément de ressort selon l'une des revendications précédentes,
**caractérisé en ce que** la liaison entre l'élément à bascule (2, 2') et les parties (3₁ - 3₄, 3₁'- 3₁₆') de la surface de soutien (3, 3') est réalisée élastique.

6. Élément de ressort selon l'une des revendications précédentes,
**caractérisé en ce que** l'élément de bascule (2, 2') est réalisé en forme d'entretoise.

7. Élément de ressort selon l'une des revendications précédentes,
**caractérisé en ce que** l'élément de bascule (2, 2') est formé par deux entretoises (4, 5) agencées chacune sur un côté de la base (1, 1').

8. Élément de ressort selon la revendication 7,
**caractérisé en ce que** les entretoises (4, 5) sont reliées par leur tronçon central à la base (1, 1') et sont reliées par leurs extrémités (8, 9) par paires avec une partie respective (3₁, 3₂) de la surface de soutien (3).

9. Élément de ressort selon la revendication 8,
**caractérisé en ce que** les deux parties (3₁, 3₂) de la surface de soutien (3) sont agencées respectivement entre deux extrémités (8, 9) de deux entretoises (4, 5).

10. Élément de ressort selon l'une des revendications 6 à 9,
**caractérisé en ce que** les entretoises (4, 5) sont réalisées élastiques vis-à-vis de la flexion mais rigides vis-à-vis de la torsion.

11. Élément de ressort selon l'une des revendications précédentes,
**caractérisé en ce que** l'élément de bascule (2) est relié à la base (1) via au moins une liaison à torsion (6, 7) et/ou est relié à la surface de soutien (3) via au moins une liaison à torsion (8, 9).

12. Élément de ressort selon l'une des revendications précédentes,
**caractérisé en ce que** la surface de soutien (3) comprend au moins trois parties, en particulier quatre parties (3₁ - 3₄).

13. Élément de ressort selon la revendication 12,
**caractérisé en ce que** l'élément de bascule (2) est capable de basculer autour de deux axes mutuellement perpendiculaires, disposés dans un plan parallèle à la base (1).

14. Élément de ressort selon la revendication 12,
**caractérisé en ce que** l'élément de bascule (2) est capable de basculer autour de tout axe quelconque disposé dans un plan parallèle à la base (1).

15. Élément de ressort selon la revendication 14,
**caractérisé en ce que** l'élément de bascule (2) est relié à la base (1) via une sorte d'articulation à rotule (17).

16. Élément de ressort selon l'une des revendications précédentes,
**caractérisé en ce qu'**au moins une partie (3₁ - 3₄) de la surface de soutien (3) forme de son côté une base (1') pour un autre élément de bascule (2') similaire, qui relie l'une à l'autre deux parties (3₁', 3₂') d'une autre surface de soutien (3').

17. Élément de ressort selon la revendication 16,
**caractérisé en ce que** le premier et le second élément de bascule (2, 2') présentent des axes (I, I') disposés en croix.

18. Élément de ressort selon l'une des revendications précédentes,
**caractérisé en ce que** la surface de soutien (3, 3') est réalisée sous forme de plaque de couverture, ou bien est susceptible d'être reliée à une ou plusieurs plaques de couverture (11, 24).

19. Élément de ressort selon l'une des revendications précédentes,
**caractérisé en ce que** l'élément de ressort est en matière plastique.

20. Élément de ressort selon la revendication 19,
**caractérisé en ce que** l'élément de ressort est formé d'une seule pièce, en particulier par moulage par injection.

21. Élément de ressort selon l'une des revendications précédentes,
**caractérisé en ce que** des éléments de jonction à baïonnette (25, 26) sont prévus respectivement sur la surface de soutien supérieure (3) et/ou sur la base (1), en particulier conformés, lesdits éléments (25) prévus sur la surface de soutien (3) étant de préférence réalisés complémentaires aux éléments (26) prévus sur la base (1).

22. Élément de ressort selon l'une des revendications précédentes,
**caractérisé en ce qu'**il est prévu, sur le côté de la base (1, 1') détourné de la surface de soutien (3), une autre surface de soutien (3') écartée de la base (1, 1'), laquelle est reliée à la base (1, 1') via un autre corps de ressort (2, 2').

23. Élément de ressort selon la revendication 22,
**caractérisé en ce que** le côté détourné de l'élément de ressort est également réalisé conformément à l'une des revendications 1 à 13.

24. Élément de ressort selon la revendication 23,
**caractérisé en ce qu'**il est réalisé symétriquement par rapport à la base (1, 1').
